# FASCICULE DE BREVET EUROPEEN

(11) **EP 1 354 100 B1**
(45) Date de publication et mention de la délivrance du brevet: **07.06.2006**
(21) Numéro de dépôt: 02700350.8
(22) Date de dépôt: 22.01.2002
(51) Int. Cl.: E03D 1/14, E03D 5/094, E03D 1/34

(54) **MECANISME DE CHASSE D'EAU POUR RESERVOIR DE TOILETTES**
SPÜLMECHANISMUS FÜR EINEN TOILETTENSPÜLKASTEN
FLUSHING MECHANISM FOR TOILET TANK

(30) Priorité: 23.01.2001 FR 0100863
(43) Date de publication de la demande: 22.10.2003
(73) Titulaire: Aliaxis R&D S.A.S., 78540 Vernouillet (FR)
(72) Inventeur: OURY, Jean-Claude, F-38440 Artas (FR)
(74) Mandataire: Fosse, Danièle
(86) Numéro de dépôt international: PCT/FR2002/000241
(87) Numéro de publication internationale: WO 2002/059431

(56) Documents cités:
- EP-A- 0 578 892
- EP-A- 0 915 210
- WO-A-97/05337

## Description

L'invention concerne un mécanisme de chasse d'eau pour réservoir de toilettes (WC) agencé pour permettre l'évacuation, hors du réservoir préalablement rempli, dans une cuvette de WC de deux volumes d'eau différents par action sur au moins un bouton de commande, ledit mécanisme étant entouré par une enveloppe et comprenant un tube de trop-plein muni, à son extrémité inférieure, d'une soupape d'étanchéité coopérant avec un orifice d'évacuation ménagé dans le fond de la cuvette, ledit tube de trop-plein étant agencé pour occuper au moins trois positions axiales, à savoir une position basse de fermeture de l'orifice d'évacuation, une position intermédiaire dite de petite chasse permettant l'évacuation d'un premier volume d'eau et une position supérieure dite de grande chasse permettant l'évacuation d'un second volume d'eau supérieur audit premier volume d'eau, des moyens de commande assurant le déplacement axial du tube de trop-plein depuis sa position basse jusqu'à la position intermédiaire ou la position haute, le mécanisme comprenant en outre un premier flotteur dit de petite chasse monté sur une vis de réglage de hauteur et un second flotteur dit de grande chasse monté pivotant autour d'un axe fixe par rapport à l'enveloppe.

Afin d'économiser l'eau, qui est coûteuse et précieuse, on a développé, pour des réservoirs de WC, des mécanismes de chasse d'eau permettant l'évacuation, au choix de l'utilisateur, de deux volumes d'eau différents.

Ces mécanismes «double chasse», comme certains des mécanismes usuels à une seule chasse d'eau comprennent en général un tube de trop-plein mobile en translation verticale à l'intérieur d'une enveloppe, l'extrémité inférieure du tube de trop-plein formant soupape d'étanchéité entre le réservoir et la cuvette du WC. Le déplacement du tube de trop-plein est commandé par au moins un bouton de commande agissant sur une transmission. Deux flotteurs, l'un dit de grande chasse et l'autre dit de petite chasse, déterminent le volume d'eau respectivement évacué lorsque le niveau de l'eau dans le réservoir atteint le flotteur respectif, qui libère le tube de trop-plein, lequel redescend pour fermer la communication entre le réservoir et la cuvette. Le réglage du volume d'eau évacué en petite chasse peut être obtenu par réglage de la position en hauteur du flotteur de petite chasse par rapport au niveau d'eau dans le réservoir.

De nombreuses propositions ont été faites pour de tels mécanismes, avec diverses solutions essentiellement pour la transmission entre le ou les boutons de commande et le tube de trop-plein et le mode de coopération entre les flotteurs et le tube de trop-plein. On peut citer, entre autres documents, WO-97/17503, FR-A-2 770 547 ou FR-A-2 720 421. Les solutions connues dans l'état de la technique ne donnent pas totalement satisfaction sur le plan de la sécurité et de la durabilité du fonctionnement, de l'accès pour entretien ou réparation, de la facilité de montage et/ou de réglage, de l'encombrement et/ou du maintien d'une réserve d'eau.

De plus, les coûts de ces mécanismes connus sont relativement élevés car ils impliquent de recourir à l'assemblage d'un nombre relativement important de pièces constitutives.

On connaît, par EP-A-0 915 210 (US-A-6 094 753), un mécanisme de chasse d'eau correspondant à l'état de la technique décrit ci-dessus. Ce mécanisme connu présente l'inconvénient d'utiliser une transmission à levier, logée à l'intérieur du tube de trop-plein, donc difficilement accessible et encombrante. En outre, le flotteur de grande chasse est maintenu par un verrouillage mécanique qui est supprimé par action directe du flotteur de petite chasse, ce qui constitue une cause d'usure et un risque de mauvais fonctionnement. De plus, l'ensemble du mécanisme a un encombrement, en particulier en hauteur, important.

Le mécanisme connu de EP-A-0 578 892 a des flotteurs montés sur des leviers munis d'ergots coopérant avec des cames sur le tube de trop-plein.

La présente invention vise en conséquence à fournir un nouveau mécanisme double chasse pour réservoir de toilettes qui ne présente pas les inconvénients des mécanismes ci-dessus.

A cet effet, le mécanisme selon l'invention a des caractéristiques définies par la revendication 1, Le mécanisme selon l'invention offre l'avantage d'un fonctionnement sûr, même avec un niveau minimal d'eau dans le réservoir. Sa constitution permet de réduire l'encombrement en hauteur du mécanisme et son coût global.

De préférence, le tube de trop-plein comporte un épaulement latéral, avec lequel coopère un levier pivotant autour d'un axe orthogonal à la direction de déplacement du tube de trop-plein, ledit levier étant commandé en rotation par un câble sous gaine dont une extrémité est fixée audit levier et l'autre extrémité à un coulisseau commandé selon deux courses différentes par un bouton de commande à deux positions.

La transmission par câble sous gaine entre le bouton de commande et le levier pivotant permet une structure simple, économique, fiable et peu encombrante qui autorise en outre un montage du mécanisme de chasse indifféremment avec ou sans fixation du couvercle sur le réservoir.

D'autres caractéristiques et avantages de la présente invention ressortiront de la description suivante d'un exemple de réalisation, en référence aux dessins annexés parmi lesquels :
- la figure 1 est une vue schématique en perspective du mécanisme de chasse d'eau monté dans un réservoir de chasse, le couvercle étant solidaire du réservoir par l'intermédiaire dudit mécanisme de chasse, le couvercle et le réservoir étant partiellement arrachés pour une meilleure compréhension,
- la figure 2 est analogue à la figure 1, le couvercle n'étant pas solidaire du réservoir mais simplement posé dessus,
- la figure 3 est une vue schématique en élévation du mécanisme de chasse, le réservoir étant plein, l'enveloppe du mécanisme étant supposée transparente,
- la figure 4 est analogue à la figure 3, le réservoir étant vide, certaines parties étant représentées en coupe,
- la figure 5 est analogue aux figures 3 et 4, le mécanisme étant en position de petite chasse,
- la figure 6 est analogue à la figure 5, le mécanisme étant en position de grande chasse,
- la figure 7 est une vue schématique en perspective du mécanisme et d'une partie des moyens de commande, le couvercle étant ouvert,
- les figures 8, 9 et 10 représentent, en perspective, le double bouton de commande du mécanisme respectivement en position de repos, avec le bouton de petite chasse enfoncé et avec le bouton de grande chasse enfoncé,
- les figures 11 à 16 représentent respectivement les diverses phases de solidarisation du couvercle au réservoir par l'intermédiaire du mécanisme et,
- la figure 17 illustre une phase de démontage de l'ensemble précédent.

Le mécanisme selon l'invention comprend un tube de trop-plein 1 monté en translation dans une enveloppe 2. Le tube de trop-plein 1 porte, à son extrémité inférieure, une tête 3 munie d'un joint plat 4 d'étanchéité périphérique, qui forment une soupape d'étanchéité coopérant avec un culot 5, solidaire de l'enveloppe 2 par des piliers 6.

Cet ensemble est monté à l'intérieur d'un réservoir 10 alimenté en eau par des moyens de remplissage (non représentés) incluant un organe de limitation de remplissage tel qu'un flotteur commandant une vanne. Le culot 5 est logé dans un orifice inférieur du réservoir 10 de sorte que, lorsque la soupape d'étanchéité 3, 4 est écartée du culot 5 formant siège de soupape, l'eau contenue dans le réservoir 10 puisse s'écouler dans une cuvette (non représentée) de toilettes (WC).

Le couvercle du réservoir 10 (figure 1) peut être solidaire du réservoir par l'intermédiaire du mécanisme de chasse d'eau et d'une rosace 13 porte-boutons de commande 12 fixée audit couvercle. Dans l'exemple selon la figure 2, le boîtier 15 est simplement fixé à l'intérieur du réservoir 10 sous la rosace porte-boutons de commande.

Le bouton 12, dont la structure et le fonctionnement seront expliqués plus en détail en référence aux figures 8 à 10, comprend une rosace externe 13 porte-boutons logée dans un orifice du couvercle et vissé, par une saillie filetée 14 (figures 8 à 10) sur un boîtier 15. Une gaine 16 est en butée, à une extrémité, sur le boîtier 15 et, à l'autre extrémité, sur l'enveloppe 2. Un câble de commande 17 (voir figure 7) est logé dans la gaine 16.

Dans le cas d'une solidarisation du couvercle 11 du réservoir (figure 1), un étrier A est fixé entre le boîtier 15 et le couvercle 11 et ses bras comportent des crans B qui coopèrent chacun avec une attache flexible C solidaire de l'enveloppe 2, de telle sorte que la mise en place du couvercle 11 puisse se faire par simple pression des bras dans lesdites attaches flexibles C. Cette solidarisation sera expliquée plus en détail en référence aux figures 11 à 17.

Le tube de trop-plein 1 comporte un épaulement extérieur 20 avec lequel coopère un nez 21 d'un levier 22 pivotant autour d'un axe 23 orthogonal à la direction de translation du tube de trop-plein 1, une extrémité du câble de commande 17 étant fixée au levier 22 de telle sorte qu'une traction sur le câble de commande 17 produise un soulèvement du tube de trop-plein 1.

Un flotteur de petite chasse 30 est monté sur une vis micrométrique 31 de réglage fin en hauteur qui ajuste la quantité d'eau délivrée. Cette vis comporte une tête de vissage 32 supérieure et son extrémité inférieure est munie d'une rotule 33 d'articulation d'un levier 34 dont l'extrémité opposée à la rotule 33 est articulée autour d'un axe 35 fixe par rapport à l'enveloppe 2. Le levier 34 porte un ergot 36 qui coopère avec une première came 37 portée par le tube de trop-plein 1. La vis de réglage 31 peut avantageusement être en un matériau suffisamment souple pour permettre une mise en place initiale du flotteur de petite chasse 30, muni d'un cran 30' (figure 4), par enfoncement à force sur la vis de réglage 31, le réglage fin de la position en hauteur du flotteur de petite chasse 30 se faisant classiquement par action sur la tête de vis 32.

Un flotteur de grande chasse 40, à pivotement autour d'un axe 41 fixe par rapport à l'enveloppe 2, est monté sur un côté sensiblement diamétralement opposé au flotteur de petite chasse 30 par rapport au tube de trop-plein 1. Le flotteur de grande chasse 40 est muni d'un ergot 42 qui coopère avec une seconde came 43 portée par le tube de trop-plein 1.

Le fonctionnement du mécanisme qui vient d'être décrit est le suivant :
Lorsque le réservoir 10 est plein (figure 3) ou lorsqu'il est vide (figure 4), la soupape 3, 4 est en appui sur le siège du culot 5, de sorte que la communication entre le réservoir 10 et la cuvette est fermée.

Une traction en petite chasse sur le câble de commande 17 amène le tube de trop-plein 1 à la position de vidage en petite chasse (figure 5) dans laquelle le flotteur de petite chasse 30 est monté, d'une hauteur déterminée, et la soupape 3, 4 est écartée d'une certaine hauteur du siège du culot 5 et libère le passage entre le réservoir 10 et la cuvette. L'ergot 36 du levier 34 a glissé le long de la première came 37 et est venu se loger sous un épaulement formé par cette came 37. Le flotteur de petite chasse 30 verrouille donc le tube de trop-plein 1 et ne le libère que lorsque le niveau de l'eau dans le réservoir est descendu d'une hauteur telle que le flotteur de petite chasse 30 ne s'appuie plus sur l'eau et redescend, en faisant pivoter le levier 34. L'ergot 36 échappe alors à l'épaulement de la came 37 et le tube de trop-plein 1 retombe brusquement en interrompant le vidage. La quantité d'eau vidée correspond à la petite chasse.

Une traction sur le câble de commande 17 d'une quantité plus grande amène le tube de trop-plein 1 à une position plus haute de vidage en grande chasse (figure 6). L'ergot 42 du flotteur de grande chasse 40 est venu se loger sous un épaulement de la seconde came 43, de sorte que le flotteur de grande chasse 40 verrouille le tube de trop-plein 1. Comme précédemment, le tube de trop-plein 1 n'est libéré que lorsque le niveau de l'eau dans le réservoir 10 libère le flotteur de grande chasse 40 lequel, en pivotant, écarte l'ergot 42 de la came 43. Le tube de trop plein 1 retombe alors brusquement en position d'obturation, la quantité d'eau vidée correspondant à la grande chasse.

La commande de traction du câble 17 selon deux courses différentes peut se faire par divers moyens.

Selon une forme de réalisation préférée de l'invention représentée aux figures 8 à 10, le bouton 12 comporte deux poussoirs coulissants 50 et 51 rappelés vers l'extérieur du corps 13 par des ressorts 52 et 53 respectivement. Les poussoirs 50 et 51 portent chacun un prolongement axial 54, 55 coulissant dans la saillie filetée 14, de part et d'autre d'un coulisseau 56 relié à l'extrémité adjacente du câble 17. En position de repos (figure 8), les prolongements 54, 55 sont en appui respectivement sur un appui latéral 57, 58 du coulisseau 56. En enfonçant le poussoir 50 de petite chasse (figure 9), le coulisseau 56 descend sous l'action de la saillie 54 sur l'appui 57, d'une course prédéterminée alors que, lors de l'enfoncement du poussoir 51 de grande chasse (figure 10), le coulisseau 56 descend d'une course supérieure sous l'action de la saillie 55 sur l'appui 58. Le coulisseau 56 est en outre muni de deux saillies latérales 59 coopérant respectivement avec un épaulement 59' des prolongements axiaux 54, 55 pour maintenir le poussoir 50, 51 non actionné.

Dans l'exemple de réalisation représenté, l'enveloppe 2 du mécanisme est réalisée en une seule pièce en polypropylène en deux demi-coquilles articulées autour d'une charnière 60 (figure 7) parallèle à l'axe du tube de trop-plein 1. L'enveloppe 2 ouverte permet d'assembler facilement tous les composants à l'intérieur. Sa fermeture assure le positionnement de tous les éléments.

En outre, une trappe à glissière 61 est montée à coulissement sur une ouverture latérale 61' ménagée dans la portion de l'enveloppe 2 formant cuve de rétention d'eau de manière à permettre un réglage du niveau résiduel d'eau de 15 à 65 mm dans le bas de l'enveloppe 2, définissant le retardement à la fermeture de la soupape 3, 4. Par ailleurs, et comme représenté sur les figures 5 et 7, un dégagement 62 ménagé en partie inférieure du tube de trop-plein forme un passage d'écoulement d'eau en position à petite chasse entre le tube de trop-plein 1 et l'enveloppe 2 qui assure une neutralisation de la temporisation lorsque le flotteur de petite chasse 30 est réglé dans le bas de l'enveloppe 2. La hauteur de la cuve de rétention est déterminée par des ouïes 63 ménagées dans l'enveloppe 2, l'ouïe la plus basse déterminant la hauteur de temporisation.

Le mécanisme qui vient d'être décrit offre en outre l'avantage de permettre un réglage très bas de la petite chasse, pour un fonctionnement avec un niveau minimal d'eau dans le réservoir (100 mm par exemple). Ce résultat est obtenu par l'indépendance des flotteurs 30 et 40, le flotteur de petite chasse 30 pouvant être descendu en croisant le flotteur de grande chasse 40.

Dans l'exemple représenté, le culot 5 est dépourvu de siège en saillie et présente une forme intérieure en tulipe 5 contre laquelle vient porter le rayon de 1 mm situé sur le diamètre extérieur du joint 4 de la tête de soupape 3. L'écoulement d'eau et le débit de chasse sont ainsi améliorés. Par ailleurs, l'effort d'ouverture de la soupape 3 est sensiblement réduit grâce à la diminution de la section de la colonne d'eau qui s'applique sur le joint plat 4.

On notera également, que le dispositif qui vient d'être décrit comporte un repère 65 garantissant un niveau d'évacuation minimum de 3 litres imposé par la norme. Ce repère est disposé en partie supérieure du flotteur de petite chasse 30.

On se réfère maintenant aux figures 11 à 17 qui illustrent la solidarisation du couvercle 11 au réservoir par l'intermédiaire du mécanisme de double chasse, tel que représenté à la figure 1. Le but recherché et demandé par les céramistes est d'éviter tout ajustement complexe du mécanisme lors de la fixation du couvercle 11 sur le réservoir 10.

Dans une première phase (figure 11), le couvercle 11 est en appui sur des pattes élastiques 70 que présente la partie supérieure de l'étrier A, prêt à pousser cet étrier A vers le bas. Les crans B les plus bas de l'étrier A sont accrochés aux oreilles à charnière 71 de l'attache flexible C solidaire de l'enveloppe 2. Le boîtier 15 est immobilisé provisoirement par des crans 72 de la tête de l'étrier A.

Ensuite (voire figure 12), le couvercle 11 est poussé à la main pour venir en appui sur le dessus du réservoir 10. L'étrier A descend et les oreilles à charnière 71 viennent se positionner respectivement sur deux crans B. Le boîtier 15 est immobilisé provisoirement dans l'étrier A par les crans 72.

Puis (voir figure 13), la rosace 13 porte-boutons 12 se visse par sa saillie filetée 14 dans un écrou 73 emprisonné dans la tête de l'étrier A. La saillie filetée 14 est terminée par une extrémité conique 74 qui s'engage dans une partie conique creuse 75 correspondante du boîtier 15, lequel est toujours immobilisé dans 'l'étrier A par les crans 72.

On continue ensuite à visser la rosace 13 dans l'écrou 73 (figure 14), la rosace 13 n'étant pas encore en contact avec le couvercle 11. A la liaison entre la partie conique 74 et le filetage de la saillie filetée 14 de la rosace 13 est ménagée une gorge 76 dans laquelle vient s'engager une saillie circulaire 77 de la partie conique creuse 75 du boîtier 15, de sorte que la rosace 13 devient solidaire du boîtier 15 qui est toujours immobilisé provisoirement dans l'étrier A par les crans 72.

Puis, en continuant à visser la rosace 13 dans l'écrou 73 (figure 15), la rosace 13 entraîne le boîtier 15, lequel se désolidarise de l'étrier A par sortie des crans 72. La rosace 13 vient alors en contact avec le couvercle 11.

Le vissage de la rosace 13 dans l'écrou 73 continue (voir figure 16), de sorte que l'étrier A se rapproche du couvercle 11 en écrasant les pattes élastiques 70. Les crans B de l'étrier A s'accrochant positivement aux oreilles à charnière 71 et le couvercle 11 est ainsi définitivement fixé.

Pour le démontage de l'étrier A (figure 17), après dévissage et sortie de la rosace 13 et démontage du couvercle 11, on écarte les oreilles à charnière 71 dont les taquets d'extrémité 78 s'accrochent sur l'enveloppe 2 du mécanisme de chasse d'eau. L'étrier A est ainsi dégagé et peut être remonté ou retiré.

La solidarisation du couvercle 11 sur le réservoir 10, par l'intermédiaire du mécanisme de chasse d'eau, est donc extrêmement simple et rapide et ne nécessite aucun réglage particulier ni ajustement spécial.

## Revendications

1. Mécanisme de chasse d'eau pour réservoir (10) de toilettes (WC) agencé pour permettre l'évacuation, hors du réservoir (10) préalablement rempli, de deux volumes d'eau différents par action sur au moins un bouton de commande (12), ledit mécanisme étant entouré par une enveloppe (2) et comprenant un tube de trop-plein (1) muni, à son extrémité inférieure, d'une soupape d'étanchéité (3, 4) coopérant avec un orifice d'évacuation (5') ménagé dans le fond du réservoir (10), ledit tube de trop-plein (1) étant agencé pour occuper au moins trois positions axiales, à savoir une position basse de fermeture de l'orifice d'évacuation (5'), une position intermédiaire dite de petite chasse permettant l'évacuation d'un premier volume d'eau et une position supérieure dite de grande chasse permettant l'évacuation d'un second volume d'eau supérieur audit premier volume d'eau, des moyens de commande (12, 16, 17, 21, 22) assurant le déplacement axial du tube de trop-plein (1) depuis sa position basse jusqu'à la position intermédiaire ou la position haute, le mécanisme comprenant en outre un premier flotteur (30) dit de petite chasse monté sur une vis (31) de réglage de hauteur et un second flotteur (40) dit de grande chasse monté pivotant autour d'un axe (41) fixe par rapport à l'enveloppe (2), **caractérisé en ce que** la vis de réglage (31) est montée articulée, au voisinage de son extrémité inférieure, sur une extrémité d'un levier (34), ledit levier (34) étant muni d'un ergot (36) coopérant au cours du déplacement dudit tube de trop-plein (1) de sa position basse à sa position intermédiaire, avec une première came (37) de verrouillage portée par la face extérieure dudit tube de trop-plein (1), ledit second flotteur (40) étant muni d'un ergot (42) coopérant au cours du déplacement dudit tube de trop-plein (1) entre sa position intermédiaire et sa position haute avec une seconde came (43) de verrouillage porté par ledit tube de trop-plein (1), ladite seconde came (43) étant plus éloignée de la soupape d'étanchéité que la première came (37),
l'enveloppe (2) étant d'une seule pièce en deux parties articulées autour d'une charnière (60) parallèle à l'axe du tube de trop-plein (1).

2. Mécanisme de chasse d'eau selon revendication 1,
**caractérisé en ce que** le tube de trop-plein (1) comporte un épaulement latéral (20), avec lequel coopère un levier (21, 22) pivotant autour d'un axe (23) orthogonal à la direction de déplacement du tube de trop-plein (1), ledit levier (21, 22) étant commandé en rotation par un câble (17) sous gaine (16) dont une extrémité est fixée audit levier (21, 22) et l'autre extrémité à un coulisseau (56) commandé selon deux courses différentes par un bouton de commande (12) à deux positions.

3. Mécanisme de chasse d'eau selon la revendication 2,
**caractérisé en ce que** ledit bouton de commande (12) comprend deux poussoirs coulissants (50, 51) rappelés vers l'extérieur par des ressorts (52, 53), les poussoirs (50, 51) comportant des prolongements axiaux (54, 55) disposés de part et d'autre dudit coulisseau (56) et coopérant en appui respectivement sur un appui latéral (57, 58) du coulisseau (56).

4. Mécanisme de chasse d'eau selon l'une des revendications 1 à 3,
**caractérisé en ce que** le levier (34) de la vis de réglage (31) a une autre extrémité qui est articulée autour d'un axe (35) fixe par rapport à l'enveloppe (2).

5. Mécanisme de chasse d'eau selon l'une des revendications 1 à 4,
**caractérisé en ce qu'**un culot (5) monté dans le fond du réservoir (10) est dépourvu de siège en saillie et présente une forme intérieure en tulipe (5') contre laquelle vient porter le rayon situé sur le diamètre extérieur d'un joint plat (4) constituant avec une tête (3) la soupape d'étanchéité.

6. Mécanisme de chasse d'eau selon l'une des revendications 1 à 5,
**caractérisé en ce que** l'enveloppe (2) comporte des ouïes (63) délimitant une cuve de rétention d'eau dans le fond de l'enveloppe (2).

7. Mécanisme de chasse d'eau selon la revendication 6,
**caractérisé en ce qu'**une trappe à glissière (61) est montée à coulissement sur une ouverture latérale (61') ménagée dans la portion de l'enveloppe (2) formant cuve de rétention pour permettre un réglage du niveau résiduel d'eau.

8. Mécanisme de chasse d'eau selon l'une des revendications 1 à 7,
**caractérisé en ce que** le tube de trop-plein (1) comporte à sa partie inférieure un dégagement (62) formant un passage d'écoulement d'eau en position de petite chasse entre le tube de trop-plein (1) et l'enveloppe (2).

9. Mécanisme de chasse d'eau selon l'une des revendications 1 à 8,
**caractérisé en ce que** la vis de réglage (31) est constitué d'un matériau souple permettant l'enfoncement à force du flotteur de petite chasse (30) comportant un cran (30') coopérant avec ladite vis de réglage (31).

10. Mécanisme de chasse d'eau selon l'une des revendications 1 à 9,
**caractérisé en ce qu'**un étrier (A) est fixé entre le boîtier (15) et le couvercle (11) du réservoir (10) et comporte deux bras munis de crans (B) coopérant chacun avec une attache flexible (C) solidaire de l'enveloppe (2) du mécanisme.

11. Mécanisme de chasse d'eau selon la revendication 10,
**caractérisé en ce que** l'étrier (A) est muni de pattes élastiques (70) d'appui du couvercle (11) et de crans (72) d'immobilisation d'un boîtier (15) agencé pour être fixé à l'extrémité d'une saillie filetée (14) d'une rosace (13) porte-boutons (12), ladite saillie filetée (14) coopérant avec un écrou (73) emprisonné dans l'étrier (A), ledit boîtier (15) comportant une saillie circulaire (77) coopérant avec une gorge (76) de la saillie filetée (14), ladite saillie filetée (14) ayant une extrémité conique (74) coopérant avec une partie conique creuse (75) correspondante du boîtier (15).

12. Mécanisme de chasse d'eau selon l'une des revendications 1 à 11,
**caractérisé en ce qu'**il comporte un repère (65) disposé en partie supérieure du flotteur de petite chasse (30) et garantissant un volume d'évacuation minimum prédéterminé.

## Claims

1. Flushing mechanism for toilet (WC) cistern (10) arranged to permit the discharge, from the previously filled cistern (10), of two different volumes of water by actuating at least one control button (12), said mechanism being surrounded by a housing (2) and comprising an overflow pipe (1) provided, at its lower end, with a sealing valve (3, 4) co-operating with a discharge opening (5') provided in the bottom of the cistern (10), said overflow pipe (1) being arranged to occupy at least three axial positions, namely a lower position for closing the discharge opening (5'), an intermediate, so-called partial flush position, permitting the discharge of a first volume of water and an upper, so-called full flush position, permitting the discharge of a second volume of water greater than said first volume of water, control means (12, 16, 17, 21, 22) ensuring the axial displacement of the overflow pipe (1) from its lower position to the intermediate position or the upper position, the mechanism, moreover, comprising a first so-called partial flush float (30) mounted on a height adjusting screw (31) and a second so-called full flush float (40) pivotably mounted about an axle (41) fixed relative to the housing (2), **characterised in that** the adjusting screw (31) is mounted articulated, in the vicinity of its lower end, on one end of a lever (34), said lever (34) being provided with a lug (36) co-operating during the displacement of said overflow pipe (1) from its lower position to its intermediate position, with a first locking cam (37) carried by the external surface of said overflow pipe (1), said second float (40) being provided with a lug (42) co-operating during the displacement of said overflow pipe (1) between its intermediate position and its upper position with a second locking cam (43) carried by said overflow pipe (1), said second cam (43) being further away from the sealing valve than the first cam (37),
the housing (2) being made of a single piece consisting of two parts articulated about a hinge (60) parallel to the axis of the overflow pipe (1).

2. Flushing mechanism according to claim 1, **characterised in that** the overflow pipe (1) comprises a lateral shoulder (20) with which co-operates a lever (21, 22) pivoting about an axle (23) at right angles to the direction of displacement of the overflow pipe (1), said lever (21, 22) being controlled in rotation by a cable (17) in a sheath (16) of which one end is fixed to said lever (21, 22) and the other end to a slider (56) controlled along two different paths by a control button (12) with two positions.

3. Flushing mechanism according to claim 2, **characterised in that** said control button (12) comprises two sliding pushers (50, 51) urged outwardly by springs (52, 53), the pushers (50, 51) comprising axial extensions (54, 55) arranged on both sides of said slider (56) and co-operating by bearing respectively against a lateral support (57, 58) of the slider (56).

4. Flushing mechanism according to any one of claims 1 to 3, **characterised in that** the lever (34) of the adjusting screw (31) has another end which is articulated about an axle (35), fixed relative to the housing (2).

5. Flushing mechanism according to any one of claims 1 to 4, **characterised in that** a base (5) mounted in the bottom of the cistern (10) has no projecting seat and has an internal tulip shape (5') against which comes to bear the radius located on the external diameter of a flat joint (4) constituting, with a head (3), the sealing valve.

6. Flushing mechanism according to any one of claims 1 to 5, **characterised in that** the housing (2) comprises inlets (63) delimiting a retention basin for water in the bottom of the housing (2).

7. Flushing mechanism according to claim 6, **characterised in that** a flap with a slide (61) is slidably mounted on a lateral opening (61') provided in the portion of the housing (2) forming a retention basin to permit an adjustment of the residual water level.

8. Flushing mechanism according to any one of claims 1 to 7, **characterised in that** the overflow pipe (1) comprises at its lower portion a passage (62) forming a flow passage for water in the partial flush position between the overflow pipe (1) and the housing (2).

9. Flushing mechanism according to any one of claims 1 to 8, **characterised in that** the adjusting screw (31) consists of a flexible material permitting the forcible sinking of the partial flush float (30) comprising a notch (30') co-operating with said adjusting screw (31).

10. Flushing mechanism according to any one of claims 1 to 9, **characterised in that** a stirrup (A) is fixed between the housing (15) and the cover (11) of the cistern (10) and comprises two arms provided with notches (B) each co-operating with a flexible attachment (C) secured to the housing (2) of the mechanism.

11. Flushing mechanism according to claim 10, **characterised in that** the stirrup (A) is provided with resilient tongues (70) for supporting the cover (11) and notches (72) for immobilising a housing (15) arranged to be fixed to the end of a threaded projection (14) of a circular fitting (13) which carries buttons (12), said threaded projection (14) co-operating with a nut (73) trapped in the stirrup (A), said housing (15) comprising a circular projection (77) co-operating with a throat (76) of the threaded projection (14), said threaded projection (14) having a conical end (74) co-operating with a corresponding hollow conical portion (75) of the housing (15).

12. Flushing mechanism according to any one of claims 1 to 11, **characterised in that** it comprises a mark (65) arranged in the upper portion of the partial flush float (30) and ensuring a predetermined minimum discharge volume.

## Patentansprüche

1. Spülmechanismus für einen Toilettenspülkasten (10) (WC), der darauf eingerichtet ist, das Abfließen von zwei unterschiedlichen Wasservolumina aus dem zuvor gefüllten Spülkasten (10) durch Einwirkung auf mindestens einen Betätigungsknopf (12) zu ermöglichen, wobei der Mechanismus von einer Verkleidung (2) umgeben ist und ein Überlaufrohr (1) aufweist, das an seinem unteren Ende mit einem Abdichtventil (3, 4) versehen ist, das mit einer in dem Boden des Spülkastens (10) gebildeten Abflussöffnung (5') zusammenwirkt, wobei das Überlaufrohr (1) darauf eingerichtet ist, mindestens drei axiale Stellungen einzunehmen , nämlich eine untere Stellung für das Schließen der Abflussöffnung (5'), eine dazwischen liegende so genannte Sparspülstellung, die das Abfließen eines ersten Wasservolumens ermöglicht, und eine obere, so genannte Normalspülstellung, die das Abfließen eines zweiten Wasservolumens, das größer ist als das erste Wasservolumen, ermöglicht, wobei Betätigungsmittel (12, 16, 17, 21, 22) die axiale Verschiebung des Überlaufrohrs (1) von seiner unteren Stellung bis zu der Zwischenstellung oder bis zu der oberen Stellung sicherstellt, wobei der Mechanismus ferner einen ersten so genannten Sparspülschwimmer (30), welcher an einer Höheneinstellschraube (31) montiert ist, und einen zweiten so genannten Normalspülschwimmer (40), welcher um eine in Bezug auf die Verkleidung (2) feste Achse (41) schwenkbar montiert ist, aufweist, **dadurch gekennzeichnet, dass** die Einstellschraube (31) in der Nähe ihres unteren Endes an einem Ende eines Hebels (34) angelenkt montiert ist, wobei der Hebel (34) mit einer Nase (36) versehen ist, die im Laufe der Verschiebung des Überlaufrohrs (1) von seiner unteren Stellung bis zu seiner Zwischenstellung mit einem ersten, von der Außenseite des Überlaufrohrs (1) getragenen Verriegelungsnocken (37) zusammenwirkt, wobei der zweite Schwimmer (40) mit einer Nase (42) versehen ist, die im Laufe der Verschiebung des Überlaufrohrs (1) zwischen seiner Zwischenstellung und seiner oberen Stellung mit einem zweiten, von dem Überlaufrohr (1) getragenen Verriegelungsnocken (43) zusammenwirkt, wobei der zweite Nocken (43) von dem Dichtungsventil weiter entfernt ist als der erste Nocken (37), wobei die Verkleidung (2) aus einem Teil mit zwei Abschnitten besteht, die mittels eines parallel zu der Achse des Überlaufrohrs (1) verlaufendes Scharnier (60) gelenkig miteinander verbunden sind.

2. Spülmechanismus nach Anspruch 1, **dadurch gekennzeichnet, dass** das Überlaufrohr (1) einen seitlichen Absatz (20) aufweist, der mit einem Hebel (21, 22) zusammenwirkt, der um eine senkrecht zu der Verschieberichtung des Überlaufrohrs (1) verlaufende Achse (23) schwenkbar ist, wobei der Hebel (21, 22) durch ein mit einem Mantel (16) umhülltes Kabel (17) drehgesteuert ist, dessen eines Ende an dem Hebel (21, 22) und dessen anderes Ende an einem Schieber (56) befestigt ist, der gemäß zwei verschiedenen Wegen durch einen Betätigungsknopf (12) mit zwei Stellungen betätigt wird.

3. Spülmechanismus nach Anspruch 2, **dadurch gekennzeichnet, dass** der Betätigungsknopf (12) zwei verschiebbare Drücker (50, 51) umfasst, die nach außen durch Federn (52, 53) zurückgeholt werden, wobei die Drücker (50, 51) axiale Verlängerungen (54, 55) aufweisen, die beidseitig des Schiebers (56) angeordnet sind und jeweils auf einer Seitenstütze (57, 58) des Schiebers (56) abgestützt zusammenwirken.

4. Spülmechanismus nach einem der Ansprüche 1 bis 3, **dadurch gekennzeichnet, dass** der Hebel (34) der Einstellschraube (31) ein anderes Ende hat, das um eine in Bezug auf die Verkleidung (2) feste Achse (35) angelenkt ist.

5. Spülmechanismus nach einem der Ansprüche 1 bis 4, **dadurch gekennzeichnet, dass** ein auf dem Boden des Spülkastens (10) montierter Sockel (5) keinen hervorstehenden Sitz besitzt und eine tulpenförmige Innenform (5') aufweist, an der der Radius anliegt , der sich auf dem Außendurchmesser einer Flachdichtung (4) befindet, die zusammen mit einem Kopf (3) das Dichtungsventil bildet.

6. Spülmechanismus nach einem der Ansprüche 1 bis 5, **dadurch gekennzeichnet, dass** die Verkleidung (2) Öffnungen (63) aufweist, die eine Wasserrückhaltewanne auf dem Boden der Verkleidung (2) begrenzen.

7. Spülmechanismus nach Anspruch 6, **dadurch gekennzeichnet, dass** eine Klappe mit Gleitführung (61) gleitend auf einer seitlichen Öffnung (61') montiert ist, die in dem Abschnitt der Verkleidung (2) gebildet ist, der eine Rückhaltewanne bildet, um eine Regelung des Wasserrestpegels zu ermöglichen.

8. Spülmechanismus nach einem der Ansprüche 1 bis 7, **dadurch gekennzeichnet, dass** das Überlaufrohr (1) in seinem unteren Teil einen Gang (62) aufweist, der in der Sparspülstellung einen Wasserabflussdurchgang zwischen dem Überlaufrohr (1) und der Verkleidung (2) bildet.

9. Spülmechanismus nach einem der Ansprüche 1 bis 8, **dadurch gekennzeichnet, dass** die Einstellschraube (31) aus einem flexiblen Material besteht, das das Eintreiben des Sparspülschwimmers (30) ermöglicht, der einen mit der Einstellschraube (31) zusammenwirkende Raste (30') aufweist.

10. Spülmechanismus nach einem der Ansprüche 1 bis 9, **dadurch gekennzeichnet, dass** ein Bügel (A) zwischen dem Gehäuse (15) und dem Deckel (11) des Spülkastens (10) befestigt ist und zwei Arme aufweist, die mit Rasten (B) versehen sind, die jeweils mit einer flexiblen, mit der Verkleidung (2) des Mechanismus fest verbundenen Befestigung (C) zusammenwirken.

11. Spülmechanismus nach Anspruch 10, **dadurch gekennzeichnet, dass** der Bügel (A) mit elastischen Laschen (70) zum Abstützen des Deckels (11) und mit Rasten (72) zur Fixierung eines Gehäuses (15) versehen ist, das darauf eingerichtet ist, an dem Ende eines mit einem Gewinde versehenen Vorsprungs (14) einer Knöpfe (12) tragenden Rosette (13) befestigt zu werden, wobei der mit einem Gewinde versehene Vorsprung (14) mit einer Mutter (73) zusammenwirkt, die in dem Bügel (A) eingeschlossen ist, wobei das Gehäuse (15) einen kreisrunden Vorsprung (77) aufweist, der mit einer Kehle (76) des mit einem Gewinde versehenen Vorsprungs (14) zusammenwirkt, wobei der mit einem Gewinde versehene Vorsprung (14) ein konisches Ende (74) aufweist, das mit einem entsprechenden konischen Hohlteil (75) des Gehäuses (15) zusammenwirkt.

12. Spülmechanismus nach einem der Ansprüche 1 bis 11, **dadurch gekennzeichnet, dass** er eine Markierung (65) aufweist, die in dem oberen Teil des Sparspülschwimmers (30) angeordnet ist und ein vorbestimmtes Mindestabflussvolumen sicherstellt.
